# EUROPÄISCHE PATENTSCHRIFT

(11) **EP 3 405 997 B1**
(45) Veröffentlichungstag und Bekanntmachung des Hinweises auf die Patenterteilung: **17.11.2021**
(21) Anmeldenummer: 17700682.2
(22) Anmeldetag: 18.01.2017
(51) Int. Cl.: H01R 4/48, H01R 9/24, H01R 13/436

(54) **ELEKTRISCHER STECKVERBINDER UND VERFAHREN ZU DESSEN MONTAGE**
ELECTRICAL PLUG-IN CONNECTOR AND METHOD FOR MOUNTING SAME
CONNECTEUR ÉLECTRIQUE ENFICHABLE ET PROCÉDÉ DE MONTAGE DE CELUI-CI

(30) Priorität: 18.01.2016 DE 102016100755
(43) Veröffentlichungstag der Anmeldung: 28.11.2018
(73) Patentinhaber: Bals Elektrotechnik GmbH & Co. Kg, 57399 Kirchhundem-Albaum (DE)
(72) Erfinder: RAMM, Andreas, 57399 Kirchhundem (DE)
(74) Vertreter: Blumbach · Zinngrebe Patentanwälte PartG mbB
(86) Internationale Anmeldenummer: PCT/EP2017/050996
(87) Internationale Veröffentlichungsnummer: WO 2017/125441

(56) Entgegenhaltungen:
- EP-A1- 1 355 380
- EP-B1- 2 442 403
- WO-A1-99/53572
- WO-A2-2010/132530
- DE-A1-102008 060 282
- DE-C1- 4 319 018
- DE-C1- 19 823 648
- DE-U1- 20 205 805
- DE-U1-202010 016 471
- US-A1- 2014 227 914

## Beschreibung

Die Erfindung betrifft einen an ein Ende einer elektrischen Leitung oder eines Kabels anschließbaren elektrischen Steckverbinder für eine Steckvorrichtung, insbesondere nach den Normen IEC 309-1, IEC 309-2 und/oder EN 60309 1+2.

Elektrische Steckvorrichtungen dieser Art werden bekanntlich im Wesentlichen zur industriellen Anwendung in Räumen oder im Freien verwendet und dienen zum Anschließen einer elektrischen Leitung an eine Einrichtung oder eine ortsfeste Installation bzw. zum Verbinden zweier elektrischer, insbesondere flexibler, Leitungen oder Kabel.

Zu diesem Zweck umfasst jede dieser Steckvorrichtungen zwei Steckverbinder, wobei wenigstens ein Steckverbinder, nämlich ein Stecker oder eine Kupplung, an eine elektrische Leitung anschließbar ist. Der Stecker ist hierbei in der Regel der Steckverbinder, der an die mit einer Einrichtung oder einer Kupplung verbundene elektrische Leitung angeschlossen wird. Die Kupplung ist in der Regel der Steckverbinder, der an eine mit einer Stromquelle verbundene elektrische Leitung angeschlossen wird.

Elektrische Steckverbinder können ferner mit elektrisch leitenden Federanschlussklemmen versehen sein, nachfolgend als Federklemmen bezeichnet, welche üblicherweise mit jeweils einer Anschlussöffnung versehen sind, in die ein freies elektrisches Aderende einer anzuschließenden elektrischen Leitung oder eines Kabels einführbar ist, d.h. üblicherweise einschiebbar bzw. einsteckbar ist, um dieses elektrische Aderende an der jeweiligen Federklemme schraubenlos anzuklemmen. Auf diese Weise sind an derartige Steckverbinder üblicherweise ein- oder mehradriger Verbünde von elektrischen Adern von elektrischen Leitungen oder Kabeln angeschlossen.

Die Federklemmen sind bei diesen Steckverbindern jeweils an einem hinteren Ende, nachfolgend auch als Klemmende bezeichnet, eines elektrisch leitenden Kontaktelements angebracht, welches wiederum in einem Kontaktträger des Steckverbinders eingeführt und darin tragend gehalten ist.

Im Falle einer Kupplung ist das vordere Ende eines solches Kontaktelements, nachfolgend auch als Kontaktende bezeichnet, üblicherweise als Buchsenkontakt, und im Falle eines Steckers üblicherweise als ein zu dem Buchsenkontakt komplementärer Kontaktstift ausgebildet, wobei der Kontaktstift in den Buchsenkontakt eingeschoben wird, wenn die beiden zueinander komplementären Steckverbinder, das heißt die Kupplung und der Stecker, entlang einer Längsachse der Steckverbinder zusammengeführt und miteinander verbunden werden.

Für elektrische Steckverbinder der vorbeschriebenen Art werden bevorzugt Klemmfedern eingesetzt, welche jeweils mittels eines manuell betätigbaren Kontaktöffners durch eine erste Bewegung aus einer ersten Stellung, in welcher die Klemmfeder freigegeben ist, d.h. in einer vordefinierten, zumeist vorgespannten Ruhestellung ist, in eine zweite Stellung bewegbar ist, in welcher der Kontaktöffner, in der Regel ein länglicher Kontaktöffner, die Klemmfeder zusammendrückt, so dass die Klemmöffnung zum Einführen oder Herauslösen dieses freien Aderendes geöffnet ist, und mittels einer zweiten Bewegung des manuell betätigbaren Kontaktöffners zurück in Richtung der ersten Stellung gebracht werden kann, so dass die Klemmöffnung wieder gesperrt ist. Ein bei geöffneter Klemmöffnung darin eingeführtes Aderende ist somit bei freigegebener Klemmfeder an der jeweiligen Federklemme festgeklemmt und kann erst bei geöffneter Klemmöffnung wieder herausgelöst werden.

Infolgedessen haben Kontaktöffner die Funktion eines Druck ausübenden Werkzeugs und weisen üblicherweise eine längliche Formgebung auf, so dass eine Klemmfeder zwischen der ersten Stellung, bei der die Klemmfeder freigegeben ist, und einer zweiten Stellung, bei der die Feder zusammengedrückt ist, bewegt werden kann.

Bei der Herstellung, das heißt bei der Montage von elektrischen Steckverbindern hat es sich als vorteilhaft erwiesen, zuerst das Kontaktelement und die Klemmfeder in dem Kontaktträger anzuordnen, so dass eben diese Klemmfeder an dem hinteren Ende des Kontaktelements angeordnet ist und dieses entlang der Längsachse des Kontaktträgers, welche in der Regel zumindest parallel zur Längsachse der Steckverbinder ausgerichtet ist, in diesen eingeführt ist.

Zur weiteren Montage eines elektrischen Steckverbinders der vorbenannten Art ist ein in Art einer Kappe oder eines Deckels ausgebildetes Gehäuseteil an den rückseitigen Bereich des Kontaktträgers zu montieren. Dieses Gehäuseteil ist mit dem Kontaktträger verrastbar, verschraubbar oder sonst irgendwie verbindbar und weist eine Innenfläche auf, welche die Klemmfeder wenigstens teilweise umgibt.

Darüber hinaus sind bei der Montage die jeweiligen Kontaktöffner in das Gehäuseteil einzubringen, welches hierzu je nach Anzahl der anzuschließenden Aderenden mit einer oder mit mehreren Öffnungen versehen ist.

Während eines Herstellungsprozesses sind folglich, je nach Anzahl der anzuschließenden Aderenden, in einem entsprechend mehr- oder weniger aufwendigen Verfahrensschritt eine Vielzahl von Kontaktöffner in dem an dem Kontaktträger zu befestigenden Gehäuseteil einzubringen.

Zudem bedingt der Einbau eines einer Klemmfeder zugeordneten Kontaktöffners durch dessen Einführen zwischen einer Innenfläche des Gehäuseteils und der Klemmfeder oder durch das Montieren des Gehäuseteils an dem Kontaktträger, an dem der Kontaktöffner bereits angeordnet ist, ein erstmaliges Zusammendrücken und daher eine über die aus der vordefinierten Ruhestellung hinausgehende Vorbelastung der Klemmfeder, weshalb die Klemmfeder bereits bei der Montage eine unerwünschte Abschwächung ihrer Klemmkraft erfährt. DE20205805U U1 offenbart einen solchen elektrischen Steckverbinder nach dem Oberbegriff des Anspruchs 1.

Es ist daher eine Aufgabe der Erfindung einen elektrischen Steckverbinder der eingangs beschriebenen Art weiter zu verbessern sowie die Herstellung eines solchen elektrischen Steckverbinders zu vereinfachen.

Diese Aufgabe wird durch einen elektrischen Steckverbinder gemäß dem unabhängigen Anspruch 1 und durch ein Verfahren zu dessen Herstellung gemäß dem unabhängigen Anspruch 5 gelöst. Vorteilhafte Ausführungsformen sind Gegenstand der Unteransprüche.

Ein erfindungsgemäßer elektrischer Steckverbinder ist an ein Ende einer elektrischen Leitung oder eines Kabels, d.h. an wenigstens ein Ende, anschließbar. Ein anzuschließendes Ende einer derartigen elektrischen Leitung oder eines Kabels besitzt wenigstens ein freies Aderende.

Ferner ist der Steckverbinder entlang einer Längsachse mit einem zu dem Steckverbinder komplementären Steckverbinder zu verbinden.

Erfindungsgemäß umfasst ein elektrischer Steckverbinder wenigstens ein Kontaktelement, insbesondere ein längliches Kontaktelement, das in dem Kontaktträger parallel zu dieser Längsachse eingeführt und von diesem tragend gehalten ist. Dieses Kontaktelement weist ein vorderes und ein hinteres Ende auf, wobei an dem hinteren Ende eine Klemmfeder mit einer Klemmöffnung angeordnet ist, in welche eines des wenigstens einen freien Aderendes klemmbar ist.

Weiterhin umfasst ein elektrischer Steckverbinder ein Gehäuseteil, das an den Kontaktträger befestigbar, das heißt daran montierbar ist, und das eine Innenfläche aufweist, die nach der Befestigung bzw. der Montage die Klemmfeder wenigstens teilweise umgibt.

Zwischen dieser Innenfläche und der Klemmfeder ist ein Kontaktöffner, insbesondere ein länglicher Kontaktöffner wenigstens teilweise angeordnet, welcher der Klemmfeder zugeordnet ist und der zwischen zwei Stellungen beweglich gehalten ist.

Der Kontaktöffner ist durch eine erste Bewegung aus einer ersten Stellung, in welcher die Klemmfeder freigegeben ist, d.h. in einer vordefinierten, insbesondere vorgespannten Ruhestellung ist, in eine zweite Stellung bewegbar, in welcher der Kontaktöffner die Klemmfeder zusammendrückt, so dass die Klemmöffnung zum Einstecken oder Herauslösen dieses freien Aderendes geöffnet ist. Durch eine zweite Bewegung kann der Kontaktöffner zurück in Richtung der ersten, die Klemmöffnung sperrenden Stellung gebracht werden.

Gemäß der Erfindung bildet diese Innenfläche des Gehäuseteils ferner einen Bereich aus, in welchem wenigstens ein Teil des Kontaktöffners derart aufgenommen werden kann, dass in dessen erster Stellung die Klemmfeder freigegeben ist.

Vorteile der Erfindung ergeben sich zum einen daraus, dass der Kontaktöffner, in dessen erster Stellung, wenigstens teilweise in einem Bereich der Innenfläche des Gehäuseteils, welche die Klemmfeder wenigstens teilweise umgibt, einen Platz, das heißt einen Raum findet, so dass die Klemmfeder zum einen freigegeben, d.h. in der vordefinierten, insbesondere vorgespannten Ruhestellung ist und zum anderen das Gehäuseteil entweder zusammen mit dem Kontaktöffner oder ohne diesem an den Kontaktträger im Wesentlichen kraftfrei, das heißt insbesondere ohne die Klemmfeder zu berühren und/oder zusammenzudrücken zu müssen, montierbar ist.

Ferner ermöglicht die Erfindung eine vereinfachte Vormontage bei der Fertigung bzw. der Montage eines elektrischen Steckverbinders.

So können z.B. zum einen in einem Verfahrensschritt ein oder mehrere Kontaktöffner an dem Gehäuseteil angeordnet, insbesondere fixiert werden, um dann in einem weiteren Verfahrensschritt eine solche vormontierte Einheit an einen Kontaktträger zu befestigen, in welchem ein Kontaktelement mit einer daran angeordneten Klemmfeder bereits eingeführt ist, ohne dass die Klemmfeder im Wesentlichen berührt und/oder zusammengedrückt werden muss.

In einer möglichen Alternative der Erfindung kann z.B. an einem Kontaktträger, in welchem ein Kontaktelement mit einer daran angeordneten Klemmfeder bereits eingeführt ist, dann auch ein Kontaktöffner angeordnet, insbesondere fixiert werden, um dann in einem weiteren Verfahrensschritt an eine solche vormontierte Einheit das Gehäuseteil zu befestigen, ohne dass die Klemmfeder im Wesentlichen berührt und/oder zusammengedrückt werden muss.

In einer weiteren möglichen Alternative der Erfindung können zum z.B. in einem Verfahrensschritt ein oder mehrere Kontaktöffner an dem Gehäuseteil angeordnet, insbesondere fixiert werden, um dann in einem weiteren Verfahrensschritt eine solche vormontierte Einheit an einen Kontaktträger zu befestigen, und dann erst anschließend ein bzw. mehrere Kontaktelemente mit jeweils einer daran angeordneten Klemmfeder einzuführen, ohne dass die Klemmfeder im Wesentlichen berührt und/oder zusammengedrückt werden muss.

Zum Anklemmen von freien Aderenden ist besonders zweckmäßig eine Klemmfeder geeignet, insbesondere eine elektrisch leitfähige Klemmfeder, die als Zugfeder, insbesondere als Käfigzugfeder, und/oder als schraubenlose Anschlussklemme ausgebildet ist.

Eine derartige Klemmfeder kann zweckmäßig eine Bügelfeder mit einem Spannschenkel aufweisen, der einen Anlageschenkel und einen Klemmschenkel miteinander verbindet. In dem Klemmschenkel dieser Klemmfeder ist eine Klemm- oder Anschlussöffnung ausgespart, welche eine Überkreuzung des Klemmschenkels und des Anlageschenkels mittels eines Teilabschnitts des Anlageschenkels ermöglicht. Die Anschlussöffnung der Klemmfeder ermöglicht die Einführung der freien Aderenden. Der Anlageschenkel einer solchen Klemmfeder kontaktiert eine Anlagefläche an dem hinteren Ende eines Kontaktelements, welches zusammen mit dem Anlageschenkel durch die Anschlussöffnung des Klemmschenkels geführt, wodurch die Klemmfeder an dem Kontaktelement festklemmbar ist. In die Anschlussöffnung ist ferner das anzuklemmende, freie Aderende zu führen. Eine derartige Klemmfeder wird üblicherweise auch als Käfigzugfeder bezeichnet und ist als Stand der Technik für die vorliegende Erfindung insbesondere auch der EP 2 442 403 B1 der selben Anmelderin zu entnehmen, so dass diesbezüglich vollumfänglich die dortige Offenbarung mit in die Offenbarung der vorliegenden Erfindung mit einbezogen ist.

Bei dieser Art einer Zugfeder wirkt die Federkraft als Zugfederkraft auf den Klemmschenkel. Zum Anklemmen des freien Aderendes wird der Spannschenkel der Bügelfeder zusammengedrückt. Hierdurch wird der Klemmschenkel verschoben, wodurch sich insbesondere die Anschlussöffnung der Bügelfeder auf einer gegenüberliegenden Seite in Bezug auf die Seite, an welcher der Anlageschenkel eine Anlagefläche kontaktiert, öffnet, und das zugeordnete freie Aderende kann in die Anschlussöffnung bzw. Klemmöffnung hineingesteckt werden. Die bei Zusammendrücken gespeicherte Energie wird beim Entspannen der Bügelfeder zumindest teilweise wieder freigegeben und resultiert in einer Zugfederkraft auf den Klemmschenkel. Die Bügelfeder zieht dabei den Klemmschenkel wieder in Richtung auf die zu der Anlagefläche gegenüberliegende Seite des hinteren Endes des Kontaktelements, wodurch das freie Aderende, welches vorher durch die Anschlussöffnung geführt worden ist, ebenfalls an dieser elektrischen Kontaktfläche geklemmt wird. Diese zu der Anlagefläche an dem hinteren Ende eines Kontaktelements gegenüberliegende Seite bildet somit zweckmäßig die elektrische Kontaktfläche für das Aderende aus.

Zur Montage an dem Kontaktelement lässt sich eine Käfigzugfeder durch Zusammendrücken des Spannschenkels der Bügelfeder in Richtung auf den Klemmschenkel und durch Schieben der Kontaktfläche des hinteren Endes des Kontaktelements durch die Anschlussöffnung sowie durch Freigeben bzw. Loslassen des Spannschenkels an dem hinteren Ende des Kontaktelements festklemmen, so dass die Klemmfeder an dem Kontaktelement angeordnet bzw. fixiert ist und von diesem getragen wird.

Erfindungsgemäß ist auf der Innenfläche, welche die Klemmfeder wenigstens teilweise umgibt, und auf einer dieser Innenfläche zugewandten Seite des Kontaktöffners, nachfolgend auch als erste Längsseite bezeichnet, eine zumindest teilweise quer zu der Längsachse ausgerichtete Fläche ausgebildet, wobei diese Innenfläche sowie die dieser Innenfläche zugewandte Seite des Kontaktöffners zueinander korrespondieren und in praktischer Umsetzung zweckmäßig jegliche Gestalt aufweisen können, insbesondere nocken- oder bogenförmig sind.

In diesem Fall ist zum Betätigen der Klemmfeder entlang der Längsrichtung eine Gleitschiebebewegung des Klemmöffners an der quer zu der Längsachse ausgerichteten Fläche der Innenfläche des Gehäuseteils ermöglicht.

Erfindungsgemäß ist eine erste Bewegung des Kontaktöffners als eine Zugbewegung entlang der Längsachse ausgestaltet, die in Blickrichtung des hinteren Endes des Kontaktelements erfolgt, und die zweite Bewegung als eine Schiebebewegung entlang der Längsachse ausgestaltet, die in Blickrichtung des vorderen Endes des Kontaktelements erfolgt.

In einer weiteren Ausgestaltung der Erfindung liegt der Kontaktöffner auf einer dieser Innenfläche zugewandten Seite des Kontaktöffners gegenüberliegenden zweiten Längsseite, d.h. der ersten Längsseite des Kontaktöffners gegenüberliegenden zweiten Längsseite an der Klemmfeder mittelbar oder unmittelbar an und/oder ist der Kontaktöffner einteilig ausgebildet.

In einer besonders zweckmäßigen Ausgestaltung des elektrischen Steckverbinders weist eine dieser Innenfläche zugewandten Seite des Kontaktöffners gegenüberliegende zweite Längsseite des Kontaktträgers, d.h. eine der ersten Längsseite gegenüberliegende zweite Längsseite des Kontaktöffners eine ebene Fläche auf, welche parallel zu der Längsachse ausgerichtet ist.

Die Erfindung umfasst ferner auch ein Verfahren zur Herstellung, das heißt zur Montage eines wie vorstehend beschriebenen elektrischen Steckverbinders.

Nach einer ersten Alternative des erfindungsgemäßen Verfahrens ist an den Kontaktträger, in dem wenigstens ein Kontaktelement parallel zu der Längsachse eingeführt und von diesem tragend gehalten ist, das Gehäuseteil, das eine Innenfläche aufweist, welche nach der Montage die Klemmfeder wenigstens teilweise umgibt, sowie ein Kontaktöffner, der an dieser Innenfläche des Gehäuseteils angeordnet ist, dadurch an den Kontaktträger zu montieren, dass in einem Verfahrensschritt der an dem Gehäuseteil angeordnete Kontaktöffner der Klemmfeder zugeordnet und das Gehäuseteil und der angeordnete Kontaktöffner zu dieser Klemmfeder ausgerichtet wird.

In einem weiteren Verfahrensschritt des erfindungsgemäßen Verfahrens ist dann das Gehäuseteil sowie der daran angeordnete Kontaktöffner in dessen erster Stellung entlang der Längsachse mit dem Kontaktträger zusammen zu führen, so dass diese Innenfläche die Klemmfeder wenigstens teilweise umgibt.

Erfindungsgemäß wird der Kontaktöffner vor der Montage des Gehäuseteils an dem Kontaktträger an dieser Innenfläche des Gehäuseteils fixiert und/oder ist bei der Montage des Gehäuseteils an dem Kontaktträger bereits an dieser Innenfläche des Gehäuseteils fixiert.

So können z.B. zum einen in einem Verfahrensschritt ein oder mehrere Kontaktöffner an dem Gehäuseteil angeordnet, insbesondere fixiert werden, um dann in einem weiteren Verfahrensschritt eine solche vormontierte Einheit an einen Kontaktträger zu befestigen, in welchem ein Kontaktelement mit einer daran angeordneten Klemmfeder bereits eingeführt ist, ohne dass die Klemmfeder im Wesentlichen berührt und/oder zusammengedrückt werden muss.

Nach einer zweiten Alternative des erfindungsgemäßen Verfahrens wird in einem Verfahrensschritt der Kontaktöffner in dessen erster Stellung an dem Kontaktträger und/oder an der Klemmfeder angeordnet bzw. vormontiert, wobei in dem Kontaktträger bereits wenigstens ein Kontaktelement parallel zu der Längsachse eingeführt und von diesem tragend gehalten ist und wobei an dem hinteren Ende die Klemmfeder angeordnet ist.

In einem weiteren Verfahrensschritt dieses erfindungsgemäßen Verfahrens wird das Gehäuseteil dadurch an den Kontaktträger montiert, dass das Gehäuseteil und der Kontaktträger entlang der Längsachse zusammengeführt werden, so dass die Innenfläche des Gehäuseteils die Klemmfeder wenigstens teilweise umgibt.

Erfindungsgemäß wird der Kontaktöffner vor der Montage des Gehäuseteils an dem Kontaktträger an der Klemmfeder und/oder an dem Kontaktträger fixiert und/oder ist bei der Montage des Gehäuseteils an dem Kontaktträger daran fixiert angeordnet.

In folgedessen kann gemäß dieser möglichen Alternative der Erfindung an einem Kontaktträger, in welchem ein Kontaktelement mit einer daran angeordneten Klemmfeder bereits eingeführt ist, dann auch ein Kontaktöffner angeordnet, insbesondere fixiert werden, um anschließend an eine solche vormontierte Einheit das Gehäuseteil zu befestigen, ohne dass die Klemmfeder im Wesentlichen berührt und/oder zusammengedrückt werden muss.

In einer weiteren möglichen Alternative der Erfindung können zum z.B. in einem Verfahrensschritt ein oder mehrere Kontaktöffner an dem Gehäuseteil angeordnet, insbesondere fixiert werden, um dann in einem weiteren Verfahrensschritt eine solche vormontierte Einheit an einen Kontaktträger zu befestigen, und dann anschließend ein bzw. mehrere Kontaktelemente mit jeweils einer daran angeordneten Klemmfeder eingeführt werden, ohne dass die Klemmfeder im Wesentlichen berührt und/oder zusammengedrückt werden muss.

Weitere Vorteile und Merkmale der Erfindung werden aus der nachfolgenden beispielhaften Beschreibung bevorzugter Ausführungsformen unter Bezugnahme auf die beigefügten Figuren ersichtlich.

In den Figuren zeigen:
Figur 1 eine rückseitige Ansicht auf den erfindungsgemäßen Kontaktverbinder,
Figur 2 eine perspektivische Ansicht auf einen erfindungsgemäßen Kontaktverbinder gemäß Figur 1,
Figur 3 einen Längsschnitt A - A durch einen erfindungsgemäßen Kontaktverbinder gemäß Figur 1.
Figur 4 einen Längsschnitt durch einen Kontaktverbinder nach dem Stand der Technik.

Es sei darauf hingewiesen, dass in den Figuren gleiche Komponenten mit denselben Bezugszeichen belegt sind.
Die Figuren 1 bis 3 zeigen beispielhaft eine bevorzugte Ausführungsform eines erfindungsgemäßen Steckverbinders, der an ein Ende einer elektrischen Leitung oder eines Kabels anschließbar ist, d.h. an wenigstens ein Ende, wobei das anzuschließende Ende wenigstens ein freies Aderende besitzt, und wobei der Steckverbinder entlang einer Längsachse (L) mit einem zu dem Steckverbinder komplementären Steckverbinder zu verbinden ist. Der in den

Figuren gezeigte Steckverbinder ist insbesondere an fünf freie Aderenden einer elektrischen Leitung oder eines Kabels anschließbar. Aus Gründen der Übersichtlichkeit ist in den Figuren jedoch weder eine Leitung oder ein Kabel noch ein zu dem erfindungsgemäßen elektrischen Steckverbinder komplementär ausgebildeter Steckverbinder gezeigt.

Figur 1 zeigt eine Rückansicht dieses beispielhaften erfindungsgemäßen Steckverbinders, der im vorliegenden Fall als Kupplung ausgebildet ist.

Dieser Steckverbinder weist einen Kontaktträger 1 auf, der in zweckmäßiger Ausgestaltung als einteiliges Gehäuse des Steckverbinders ausgebildet ist, wobei gemäß der Erfindung ein Kontaktträger z.B. auch separat in einem Gehäuse eines Steckverbinders eingebracht sein kann.

Figur 2 zeigt eine perspektivische Ansicht des Steckverbinders nach Figur 1, der mit einem hierzu als Stecker ausgebildeten komplementären Steckverbinder entlang der Längsachse L verbindbar ist. Beispielsweise ist ferner ein Schutzdeckel 6 vorgesehen, der hierzu, d.h. zur Verbindung, geöffnet werden muss, und der zweckmäßig an einem Scharnier 61 mit dem Kontaktträger 1 verbunden ist.

Wenigstens ein Kontaktelement ist in dem Kontaktträger 1 parallel zu dieser Längsachse L eingeführt und von diesem tragend gehalten ist. Da im vorliegenden Beispiel fünf Aderenden anzuschließen sind, sind in den dargestellten Kontaktträger fünf Kontaktelemente 3 (in den Figuren 1 und 2 nicht sichtbar, in Fig. 3 ist eines sichtbar) jeweils parallel zu der Längsachse L des Kontaktträgers eingeführt, so dass diese darin tragend gehalten sind. Jedes Kontaktelement 3 weist jeweils ein vorderes Ende 31 und ein hinteres Ende 32 auf, wobei, wie insbesondere den Figuren 1 und 3 zu entnehmen, an den hinteren Enden jeweils Klemmfedern 4, 4', 4'', 4''', 4'''' mit Klemmöffnungen 41, 41', 41'', 41''', 41'''' angebracht sind, in welche jeweils ein freies Aderende der anzuschließenden elektrischen Leitung oder des Kabels klemmbar sind. Das hintere Ende 32 kann daher auch als Klemmende und das vordere Ende des Kontaktelements 3 als Kontaktende bezeichnet werden.

Die Figuren 1 bis 3 zeigen ferner das weitere Gehäuseteil 2, das an den Kontaktträger 1 montiert ist und das eine oder mehrere Innenflächen 22 (Fig. 3) aufweist, welche die Klemmfeder bzw. die Klemmfedern 4, 4′, 4ʺ, 4‴, 4ʺʺ wenigstens teilweise umgeben. Wie zu sehen, kann hierbei das Gehäuseteil 2 auch wenigstens teilweise, in den Kontaktträger montiert sein.

Zum Öffnen der Klemmfedern und Klemmen der freien Aderenden, um diese anzuschließen sowie, um diese gegebenenfalls wieder zu lösen dienen Kontaktöffner 5, 5′, 5ʺ, 5‴, 5ʺʺ (Fig. 2), welche vorzugsweise länglich ausgebildet sind. Jeweils ein solcher Kontaktöffner 5, 5′, 5ʺ, 5‴ und 5ʺʺ ist jeweils einer der Klemmfedern 4, 4′, 4ʺ, 4‴ oder 4ʺʺ zugeordnet. Jeder Kontaktöffner ist ferner wenigstens teilweise zwischen einer solchen Innenfläche 22 und der jeweils zugeordneten Klemmfeder angeordnet und ist im montierten Zustand zwischen zwei Stellungen beweglich gehalten. Zum manuellen Bedienen der Kontaktöffner 5, 5′, 5ʺ, 5‴, 5ʺʺ weisen zweckmäßig deren hinteren Enden aus dem Gehäuseteil 2 herausragende Betätigungsabschnitte auf, z.B. auch mit einer Ausnehmung, in welches ein Werkzeug wie ein Schraubendreher etc. eingreifen kann.

Durch eine erste Bewegung, z.B. in Blickrichtung des hinteren Endes des Kontaktelements, ist jeder Kontaktöffner 5, 5′, 5ʺ, 5‴ und 5ʺʺ aus einer ersten vordefinierten Stellung, d.h. in einer bevorzugt vorgespannten Ruhestellung, in welcher die jeweils zugeordnete Klemmfeder 4, 4′, 4ʺ, 4‴ oder 4ʺʺ freigegeben ist und deren jeweilige Klemmöffnung 41, 41′, 41ʺ, 41‴ oder 41ʺʺ gesperrt sind (Fig. 3), in eine zweite Stellung bewegbar, in welcher ein Kontaktöffner 5, 5′, 5ʺ, 5‴, 5ʺʺ die Klemmfedern 4, 4′, 4ʺ, 4‴, 4ʺʺ zusammendrückt, so dass die Klemmöffnungen 41, 41′, 41ʺ, 41‴, 41ʺʺ zum Einstecken oder Herauslösen der freien Aderenden geöffnet sind (entsprechend Figur 1). Jeder Kontaktöffner 5, 5′, 5ʺ, 5‴ und 5ʺʺ kann dann durch eine zweite Bewegung wieder zurück in Richtung der ersten, die Klemmöffnung sperrenden Stellung gebracht werden.

Insbesondere können dann durch eine zweite Bewegung in entgegen gesetzter Richtung, d.h. z.B. in Blickrichtung des vorderen Endes des Kontaktelements, die Kontaktöffner 5, 5′, 5ʺ, 5‴, 5ʺʺ wieder in Richtung der ersten vordefinierten Stellung gebracht werden, in welcher die Klemmfedern 4, 4′, 4ʺ, 4‴, 4ʺʺ wieder freigeben sind, so dass deren Klemmöffnungen wieder gesperrt sind, d.h. zum Anschließen bzw. Einführen sowie zum Lösen der Aderenden gesperrt sind. Ein zuvor angeschlossenes bzw. eingeführtes Aderende ist in diesem Zustand folglich festgeklemmt.

Figur 3 zeigt einen Längsschnitt A - A durch einen erfindungsgemäßen Kontaktverbinder gemäß der Figuren 1 und 2 mit einem einzigen, in diesem Ausführungsbeispiel länglichen, Kontaktelement 3. Dieses ist entlang der Längsachse L in den Kontaktträger 1 eingeführt und wird darin tragend gehalten. An dem hinteren Ende 32 des Kontaktelements 3 ist die Klemmfeder 4 angeordnet, die die Klemmöffnung 41 aufweist, in welche das freie Aderende der anzuschließenden elektrischen Leitung oder des Kabels einsteck- und anklemmbar ist. Fig. 3 zeigt hierbei einen Zustand, in welchem die Klemmöffnung 41 zum Anschließen bzw. Einführen eines Aderendes gesperrt ist.

Die Klemmfeder 4 gemäß Figur 3 ist zweckmäßig als Käfigzugfeder mit einer Bügelfeder 43 ausgestaltet und ist an dem hinteren Ende 32 des Kontaktelements 3montiert. Dementsprechend weist diese Klemmfeder 4 einen Klemmschenkel 42 mit einer Klemmöffnung 41 für ein anzuklemmendes Aderende auf, wobei hierzu ein freies Aderende durch eine Gehäuseöffnung 20 in dem Gehäuseteil einzuführen ist. Infolgedessen wirkt die Bügelfeder 43 als Zugfeder auf den Klemmschenkel 42. Zum Anschließen bzw. Einführen eines Aderendes sowie zum Lösen eines angeschlossenen Aderendes muss folglich im dargestellten Beispiel die Klemmöffnung 41 mit der Gehäuseöffnung 20 zunächst fluchten. Der Kontaktöffner 5 muss hierzu folglich durch eine erste Bewegung aus der in Fig. 3 dargestellten ersten Stellung, in welcher die Klemmfeder 4 freigegeben ist, in die entsprechende zweite Stellung bewegt werden, in welcher der Kontaktöffner 5 die Klemmfeder 4 zusammendrückt, so dass die Klemmöffnung 41 mit der Gehäuseöffnung 20 fluchtet und hierdurch zum Einstecken oder Herauslösen dieses freien Aderendes geöffnet ist.

Insbesondere muss gemäß Darstellung nach Fig. 3 die Bügelfeder 43 zum Anklemmen eines freien Aderendes mittels einer manuellen Betätigung des Kontaktöffners 5, welcher zwischen zwei Stellungen beweglich gehalten ist, zusammengedrückt werden.

Hierzu ist der Kontaktöffner 5 zwischen einer Innenfläche 22 des an den Kontaktträger 1 montierten Gehäuseteils 2 angeordnet, welche die Klemmfeder teilweise umgibt, wobei diese Innenfläche 22 einen Bereich ausbildet, in welchem wenigstens ein Teil des Kontaktöffners 5 aufgenommen werden kann, um in dessen erster Stellung die Klemmfeder 4 freizugeben.

Dieser Bereich wird zweckmäßig dadurch ausgebildet, dass auf dieser Innenfläche 22 und auf einer dieser Innenfläche 22 zugewandten Seite 5a des Kontaktöffners 5 jeweils quer zu der Längsachse L ausgerichtete oder verlaufende Flächen 51 ausgebildet sind.

Infolgedessen ist der Kontaktöffner 5 zweckmäßig durch eine erste Bewegung entlang der Längsachse L (gemäß Fig. 3 insbesondere nach rechts) aus einer ersten Stellung gemäß der Figur 3, in welcher ein Teil des Kontaktöffners 5 in dem Bereich der Innenfläche 22 aufgenommen wird und die Klemmfeder 4 freigegeben ist, in eine zweite Stellung gleitend bewegbar, in welcher der Kontaktöffner 5 vertikal zur Längsachse und zur Klemmfeder 4 hin versetzt ist bzw. wird und somit die Klemmfeder 4 zusammendrückt. Hierdurch öffnet sich die Anschlussöffnung 41 der Käfigzugfeder 4 und das zugeordnete freie Aderende kann in die Anschlussöffnung 41 eingeführt werden.

Durch eine zweite, der ersten Bewegung entgegengesetzte Bewegung des Kontaktöffners 5 entlang der Längsachse L (gemäß Fig. 3 insbesondere nach links) kann dieser zurück in Richtung der ersten Stellung gebracht werden, wodurch der Kontaktöffner 5 wieder vertikal von der Längsachse von der Klemmfeder 4 weg versetzt ist bzw. wird und somit wieder wenigstens teilweise in dem Bereich der Innenfläche 22 aufgenommen werden kann, wodurch er die Klemmfeder 4 wieder freigibt, so dass die Klemmfeder 4 ganz entspannt und die Klemmöffnung 41 gesperrt ist oder bei eingeführtem Aderende zumindest wieder teilweise entspannt und ein in der Klemmöffnung 41 eingeführtes freie Aderende festgeklemmt ist.

Die Figur 3 zeigt ferner, dass die erste Schiebebewegung zweckmäßig eine Zugbewegung entlang der Längsachse L ist, die in Blickrichtung des hinteren Endes 32 des Kontaktelements 3 erfolgt, und die zweite Schiebebewegung zweckmäßig eine Schiebebewegung entlang der Längsachse L ist, die in Blickrichtung des vorderen Endes 31 des Kontaktelements 3 erfolgt.

Figur 3 zeigt ferner eine Ausführung, bei der der Kontaktöffner 5 auf der zu der ersten Längsseite 5a des Kontaktöffners 5 gegenüberliegenden, d.h. auf einer der Innenfläche 22 zugewandten Seite des Kontaktöffners gegenüberliegenden zweiten Längsseite 5b an der Klemmfeder 4 zweckmäßig unmittelbar anliegt und auch zweckmäßig einteilig ausgebildet ist, wobei dieser auch nur mittelbar an der Klemmfeder 4, beispielsweise über ein Kräfte übertragendes weiteres Bauteil, anliegen kann und/oder mehrteilig ausgebildet sein kann.

Darüber hinaus weist eine der ersten Längsseite 5a gegenüberliegende zweite Längsseite 5b des Kontaktöffners 5 zweckmäßig eine ebene Fläche auf, welche bevorzugt parallel zu der Längsachse L ausgerichtet ist, so dass bei der Montage des elektrischen Steckverbinders ein an dem Gehäuseteil 2 angeordneter Kontaktöffner 5 an der Bügelfeder durch eine Bewegung entlang der Längsachse L entlang geführt werden kann und zwar, ohne hierbei die Klemmfeder im Wesentlichen berühren und/oder die Klemmfeder zusammendrücken zu müssen. Das Zusammenführen von Kontaktöffner und Klemmfeder kann folglich bevorzugt völlig kraft bzw. widerstandsfrei zwischen beiden erfolgen. Dem Fachmann wird beim Studium der Beschreibung ersichtlich, dass hierzu allerdings auch andere vorteilhafte geometrische Ausgestaltungen der zweiten Längsseite 5b des Kontaktöffners 5 denkbar sind.

Ersichtlich ist zur Montage des elektrischen Steckverbinders das Gehäuseteil 2 sowie der Kontaktöffner 5 an den Kontaktträger 1 zu montieren.

Hierbei kann das Gehäuseteil 2, das die Innenfläche 22 aufweist, die nach der Montage eine jeweilige Klemmfeder 4 wenigstens teilweise umgibt, sowie ein Kontaktöffner 5, der an dieser Innenfläche 22 des Gehäuseteils bereits angeordnet ist, grundsätzlich dadurch an den Kontaktträger, in dem wenigstens ein Kontaktelement 3 mit Klemmfeder 4 parallel zu der Längsachse L eingeführt und von diesem tragend gehalten ist, zu montieren, dass der an dem Gehäuseteil 1 angeordnete Kontaktöffner 5 der Klemmfeder 4 zugeordnet und das Gehäuseteil 2 und der daran angeordnete Kontaktöffner 5 zu dieser Klemmfeder 4 entsprechend ausgerichtet wird.

In einem weiteren Verfahrensschritt der Montage kann dann das Gehäuseteil 2 sowie ein bereits daran angeordneter Kontaktöffner 5 in dessen erster Stellung entlang der Längsachse L mit dem Kontaktträger 1 zusammengeführt werden, so dass diese Innenfläche 22 die Klemmfeder 4 wenigstens teilweise umgibt.

Erfindungsgemäß wird der Kontaktöffner 5 vor der Montage an dieser Innenfläche 22 des Gehäuseteils 2 fixiert und/oder ist bei der Montage daran fixiert angeordnet. Bei der ersten Inbetriebnahme, nach der Montage des Steckverbinders, kann diese Fixierung dann durch geringen Kraftaufwand wieder zerstört werden, so dass der bzw. die Kontaktöffner zur Bewegung wieder freigegeben ist. Besonders zweckmäßig für eine derartige Vormontage ist die Anwendung eines Spritzgussverfahrens, insbesondere eines Kunststoff-Spritzgussverfahrens, bei welchem an das Gehäuseteil 2 ein oder mehrere Kontaktöffner 5 angespritzt werden.

Hierdurch kann zunächst ein einteiliges Bauteil, bestehend aus dem Gehäuseteil 2 und einem oder mehreren Kontaktöffner 5, hergestellt werden, und der bzw. die Kontaktöffner 5 nach der Montage des Steckverbinders dann wieder vom restlichen Bauteil, d.h. vom Gehäuseteil 2, soweit gelöst werden, dass dieser zur erfindungsgemäßen Bewegung zwischen den beiden Stellungen freigegeben ist. Je nach Spritzgussform kann der Übergang zwischen Gehäuseteil 2 und Kontaktöffner 5 sowie deren Formgebung auch dergestalt sein, dass bereits von vornherein, d. h. ohne jegliches Lösen, eine erfindungsgemäße Bewegungsfreiheit des Kontaktöffner 5 gegeben ist und sich dieser in dessen erster Stellung befindet sowie eine Innenfläche 22 gegeben, die einen Bereich ausbildet.

In weiterer bevorzugter Ausgestaltung hat sich der Einsatz eines Zweikomponenten-Spritzgussverfahren als besonders zweckmäßig gezeigt, bei welchem das Gehäuseteil 1 und die Kontaktöffner 5 somit insbesondere aus unterschiedlichen Werkstoffen sind. Hierdurch kann auf einfachste Weise der Werkstoff für das Gehäuseteil 2 und ein oder mehrere Kontaktöffner 5 je nach Vorgaben unterschiedlich vorgegeben werden und diese dennoch als ein Bauteil vorab hergestellt werden. Auch kann der bzw. können die Kontaktöffner, insbesondere je nach gewählter Werkstoffart, dann ferner durch maximal einen lediglich geringen Kraftaufwand wieder vom restlichen Bauteil, d.h. vom Gehäuseteil 2, zur Bewegung gelöst und freigegeben werden.

In einem alternativen Verfahren zur Montage des elektrischen Steckverbinders wird in einem Verfahrensschritt der Kontaktöffner 5 in dessen erster Stellung an dem Kontaktträger 1 und/oder an der Klemmfeder 4 angeordnet bzw. vormontiert, wobei in dem Kontaktträger 1 bereits wenigstens ein Kontaktelement 3 parallel zu der Längsachse L eingeführt und von diesem tragend gehalten ist und wobei an dem hintere Ende 32 die Klemmfeder 4 angeordnet ist.

In einem weiteren Verfahrensschritt dieses alternativen erfindungsgemäßen Verfahrens kann das Gehäuseteil 2 dadurch an den Kontaktträger 1 montiert werden, dass das Gehäuseteil 2 und der Kontaktträger 1 entlang der Längsachse L zusammengeführt werden, so dass die Innenfläche 22 des Gehäuseteils 2 die Klemmfeder 4 wenigstens teilweise umgibt.

Erfindungsgemäß wird der Kontaktöffner somit vor der Montage des Gehäuseteils an den Kontaktträger an der Klemmfeder und/oder an dem Kontaktträger fixiert und/oder ist bei der Montage daran fixiert angeordnet.

In einer weiteren möglichen Alternative der Erfindung können zum z.B. in einem Schritt ein oder mehrere Kontaktöffner 5 wiederum zunächst an dem Gehäuseteil angeordnet, insbesondere fixiert werden, um dann in einem weiteren Schritt eine solche vormontierte Einheit an einen Kontaktträger 1 zu befestigen, wobei dann allerdings erst anschließend ein bzw. mehrere Kontaktelemente 3 mit jeweils einer daran angeordneten Klemmfeder 4 eingeführt werden, ohne dass die Klemmfeder im Wesentlichen berührt und/oder die Klemmfeder zusammengedrückt werden muss.

Zur Veranschaulichung der Vorteile der Erfindung soll nachfolgend anhand Figur 4 ein beispielhafter Steckverbinder nach dem Stand der Technik noch kurz beschrieben werden.

Figur 4 zeigt einen Längsschnitt durch einen solchen Steckverbinder nach dem Stand der Technik, welcher im Unterschied zu dem erfindungsgemäßen elektrischen Steckverbinder nach den Figuren 1 bis 3 ein Gehäuseteil 2' mit einer Innenfläche aufweist, an der kein Bereich ausgebildet ist, in welchem wenigstens ein Teil des Kontaktöffners 7 aufgenommen werden kann, um die Klemmfeder 4 freizugeben.

Ferner weist ein solcher Kontaktverbinder üblicherweise einen Kontaktöffner 7 mit einer Ausnehmung 8 auf, welche die Bügelfeder 43 in der ersten Stellung, in welcher die Klemmfeder freigegeben ist, umschließt, sowie eine Erhebung 9 auf, welche die Bügelfeder 4 in einer zweiten Stellung, bei dem der Kontaktöffner 7 entlang der Längsachse L herausgezogen ist, die Klemmfeder 4 zusammendrückt. Ferner weist der Kontaktöffner 7 einen Kopf mit gewissem Überstand auf, der einen Anschlag gegen ein zu weites Eintauchen des Kontaktöffners 7 in das Gehäuseteil 2' bietet.

Infolgedessen erlaubt ein elektrischer Steckverbinder gemäß Figur 4 in keiner der einzunehmenden Stellungen des Kontaktöffners 7 eine kraftfreie Montage eines Kontaktöffners oder die Montage eines elektrischen Steckverbinders mit einem solchen Kontaktöffner, der hierzu an dem Gehäuseteil und/oder einem Kontaktträger und/oder einer Klemmfeder angeordnet bzw. vormontiert ist ohne, dass die Klemmfeder hierbei zusammengedrückt wird und daher eine über die aus der vordefinierten Ruhestellung hinausgehende Vorbelastung erfährt.

### Bezugszeichen:

- 1: Kontaktträger
- 2, 2': Gehäuseteil
- 20: Gehäuseöffnung
- 22: Innenfläche
- 3: Kontaktelement
- 31: Vorderes Ende
- 32: Hinteres Ende
- 4, 4′, 4ʺ, 4‴, 4ʺʺ: Klemmfeder
- 41, 41′, 41ʺ, 41‴, 41ʺʺ: Klemmöffnung
- 42: Klemmschenkel
- 43: Bügelfeder
- 5, 5′, 5ʺ, 5‴, 5ʺʺ: Kontaktöffner
- 5a: Erste Längsseite des Kontaktöffners
- 5b: Zweite Längsseite des Kontaktöffners
- 6: Schutzdeckel
- 61: Scharnier
- 7: Weiterer Kontaktöffner
- 8: Ausnehmung
- 9: Erhebung
- L: Längsachse

## Patentansprüche

1. Elektrischer Steckverbinder, der an ein Ende einer elektrischen Leitung oder eines Kabels anschließbar ist, wobei das anzuschließende Ende wenigstens ein freies Aderende besitzt, und wobei der Steckverbinder entlang einer Längsachse (L) mit einem zu dem Steckverbinder komplementären Steckverbinder zu verbinden ist, mit folgenden Merkmalen:
ein Kontaktträger (1);
- wenigstens ein Kontaktelement (3), das in dem Kontaktträger (1) parallel zu dieser Längsachse (L) eingeführt und von diesem tragend gehalten ist, wobei das Kontaktelement (3) ein vorderes und ein hinteres Ende (31, 32) aufweist, und wobei das hintere Ende (32) eine Klemmfeder (4) mit einer Klemmöffnung (41) aufweist, in welche das wenigstens eine freie Aderende klemmbar ist;
- ein Gehäuseteil (2), das an den Kontaktträger (1) montiert ist und eine Innenfläche (22) aufweist, die nach der Montage die Klemmfeder (4) wenigstens teilweise umgibt;
- ein Kontaktöffner (5), insbesondere länglicher Kontaktöffner (5), welcher der Klemmfeder (4) zuzuordnen ist, wenigstens teilweise zwischen dieser Innenfläche (22) und der Klemmfeder (4) angeordnet ist und nach der Montage zwischen zwei Stellungen beweglich gehalten ist;
wobei eine erste Bewegung eine Zugbewegung des Kontaktöffners (5) entlang der Längsachse (L) ist, die in Blickrichtung des hinteren Endes (32) des Kontaktelements (3) erfolgt, und eine zweite Bewegung eine Schiebebewegung des Kontaktöffners (5) entlang der Längsachse (L) ist, die in Blickrichtung des vorderen Endes (31) des Kontaktelements (3) erfolgt;
wobei die Innenfläche (22) einen Bereich ausbildet, in welchem in einer ersten Stellung des Kontaktöffners (5) wenigstens ein Teil des Kontaktöffners (5) aufgenommen ist, so dass die Klemmfeder (4) freigegeben ist;
**dadurch gekennzeichnet, dass**
- auf dieser Innenfläche (22) und auf einer dieser Innenfläche (22) zugewandten Seite (5a) des Kontaktöffners (5) jeweils eine zumindest teilweise quer zu der Längsachse (L) ausgerichtete Fläche (51) ausgebildet ist,
wodurch zum Betätigen der Klemmfeder entlang der Längsrichtung der Kontaktöffner (5) durch eine erste Gleitbewegung an der quer zu der Längsachse (L) ausgerichteten Fläche (51) dieser Innenfläche (22) aus der ersten Stellung, in welcher die Klemmfeder (4) freigegeben ist, in eine zweite Stellung bewegbar ist, in welcher der Kontaktöffner (5) die Klemmfeder (4) zusammendrückt, so dass die Klemmöffnung zum Einstecken oder Herauslösen dieses freien Aderendes geöffnet ist, undder Kontaktöffner (5) durch eine zweite Gleitbewegung an der quer zu der Längsachse (L) ausgerichteten Fläche (51) dieser Innenfläche (22) zurück in Richtung der ersten, die Klemmöffnung sperrenden Stellung gebracht werden kann.

2. Elektrischer Steckverbinder nach Anspruch 1, wobei die Klemmfeder eine Käfigzugfeder ist, die an dem Kontaktelement angeklemmt angeordnet ist.

3. Elektrischer Steckverbinder nach einem der Ansprüche 1 bis 2, wobei der Kontaktöffner (5) auf der zu der ersten Längsseite (5a) des Kontaktöffners (5) gegenüberliegenden zweiten Längsseite (5b) an der Klemmfeder (4) mittelbar oder unmittelbar anliegt und/oder der Kontaktöffner (5) einteilig ausgebildet ist.

4. Elektrischer Steckverbinder nach einem der Ansprüche 1 bis 3, wobei eine der ersten Längsseite (5a) gegenüberliegende zweite Längsseite (5b) des Kontaktöffners (5) eine ebene Fläche aufweist, welche parallel zu der Längsachse (L) ausgerichtet ist.

5. Verfahren zur Montage eines elektrischen Steckverbinders nach einem der Ansprüche 1 bis 4, wobei
entweder:
- in einem Verfahrensschritt in den Kontaktträger (1) wenigstens ein Kontaktelement (3) parallel zu der Längsachse (L) eingeführt wird und in Folge von diesem tragend gehalten wird, wobei an dem hinteren Ende (32) die Klemmfeder (4) angeordnet ist,
- in einem weiteren Verfahrensschritt das Gehäuseteil (2) sowie der Kontaktöffner (5), der an dieser Innenfläche (22) des Gehäuseteils bereits angeordnet ist, dadurch an den Kontaktträger (1) montiert wird, dass
der an dem Gehäuseteil (1) angeordnete Kontaktöffner (5) der Klemmfeder (4) zugeordnet und das Gehäuseteil (1) und der daran angeordnete Kontaktöffner (5) zu dieser Klemmfeder (4) ausgerichtet wird, und
das Gehäuseteil (2) sowie der daran angeordnete Kontaktöffner (5) in dessen erster Stellung entlang der Längsachse L mit dem Kontaktträger (1) zusammengeführt werden, so dass diese Innenfläche (22) die Klemmfeder (4) wenigstens teilweise umgibt,
oder
- in einem Verfahrensschritt der Kontaktöffner (5) in dessen erster Stellung an dem Kontaktträger (1) und/oder an der Klemmfeder (4) angeordnet wird, wobei in dem Kontaktträger (1) wenigstens ein Kontaktelement (3) bereits parallel zu der Längsachse (L) eingeführt und von diesem tragend gehalten ist, wobei an dem hinteren Ende (32) die Klemmfeder (4) angeordnet ist, und
- in einem weiteren Verfahrensschritt das Gehäuseteil (2) dadurch an den Kontaktträger (1) montiert wird, dass das Gehäuseteil (2) und der Kontaktträger (1) entlang der Längsachse L zusammengeführt werden, so dass diese Innenfläche (22) die Klemmfeder (4) wenigstens teilweise umgibt,
oder
- in einem Verfahrensschritt ein oder mehrere Kontaktöffner (5) an dem Gehäuseteil (2) angeordnet werden,
- in einem weiteren Verfahrensschritt eine solche vormontierte Einheit an einem Kontaktträger (1) befestigt wird, und
- erst anschließend ein bzw. mehrere Kontaktelemente (3) mit jeweils einer daran angeordneten Klemmfeder (4) eingeführt werden,
so dass diese Innenfläche die Klemmfeder (4) wenigstens teilweise umgibt, wobei der eine oder die mehreren Kontaktöffner (5) zwischen dieser Innenfläche (22) und der Klemmfeder (4) in deren erster Stellung angeordnet sind,
wobei der oder die Kontaktöffner (5) vor der Montage des Gehäuseteils (2) an dem Kontaktträger (1) an dieser Innenfläche (22) des Gehäuseteils (2), an der Klemmfeder (4) oder an dem Kontaktträger (1) fixiert wird bzw. werden.

## Claims

1. Electrical plug-in connector which can be connected to one end of an electrical line or a cable, wherein the end to be connected has at least one free wire end, and wherein the plug-in connector is to be connected to a plug-in connector complementary to the plug-in connector along a longitudinal axis (L), comprising the following features:
- a contact support (1);
- at least one contact element (3) which is inserted in the contact support (1) in parallel with this longitudinal axis (L) and is held thereby in a supporting manner, wherein the contact element (3) has a front and a rear end (31, 32), and wherein the rear end (32) has a clamping spring (4) with a clamping opening (41) in which the at least one free wire end can be clamped;
- a housing part (2) which is assembled on the contact support (1) and has an inner surface (22) which at least partially surrounds the clamping spring (4) after assembly; a contact opener (5), in particular an elongate contact opener (5), which is to be allocated to the clamping spring (4), is arranged at least partially between this inner surface (22) and the clamping spring (4) and, after assembly, is held so as to be movable between two positions;
wherein a first movement is a pulling movement of the contact opener (5) along the longitudinal axis (L), which occurs in the viewing direction of the rear end (32) of the contact element (3), and a second movement is a pushing movement of the contact opener (5) along the longitudinal axis (L) which occurs in the viewing direction of the front end (31) of the contact element (3);
wherein the inner surface (22) forms a region in which at least one part of the contact opener (5) is accommodated in a first position of the contact opener (5) so that the clamping spring (4) is released;
**characterised in that**
- a surface (51) oriented at least partially transverse to the longitudinal axis (L) is formed in each case on this inner surface (22) and on a side (5a) of the contact opener (5) facing this inner surface (22),
whereby in order to actuate the clamping spring along the longitudinal direction, the contact opener (5) can be moved by a first sliding movement on the surface (51) of this inner surface (22) oriented transverse to the longitudinal axis (L) from the first position in which the clamping spring (4) is released to a second position in which the contact opener (5) compresses the clamping spring (4) so that the clamping opening is opened for insertion or removal of this free wire end, and the contact opener (5) can be moved back towards the first position blocking the clamping opening by a second sliding movement on the surface (51) of this inner surface (22) oriented transverse to the longitudinal axis (L).

2. Electrical plug-in connector as claimed in claim 1, wherein the clamping spring is a cage tension spring which is clamped on the contact element.

3. Electrical plug-in connector as claimed in any one of claims 1 to 2, wherein the contact opener (5) lies indirectly or directly against the clamping spring (4) on the second longitudinal side (5b) opposite the first longitudinal side (5a) of the contact opener (5) and/or the contact opener (5) is formed in one piece.

4. Electrical plug-in connector as claimed in any one of claims 1 to 3, wherein a second longitudinal side (5b) of the contact opener (5) opposite the first longitudinal side (5a) has a planar surface which is oriented in parallel with the longitudinal axis (L).

5. Method for assembling an electrical plug-in connector as claimed in any one of claims 1 to 4, wherein
either:
- in one method step at least one contact element (3) is inserted into the contact support (1) in parallel with the longitudinal axis (L) and as a result is held thereby in a supporting manner, wherein the clamping spring (4) is arranged on the rear end (32),
- in a further method step the housing part (2) and the contact opener (5), which is already arranged on this inner surface (22) of the housing part, is assembled on the contact support (1) in that
the contact opener (5) arranged on the housing part (1) is allocated to the clamping spring (4) and the housing part (1) and the contact opener (5) arranged thereon is oriented with respect to this clamping spring (4), and
the housing part (2) and the contact opener (5), which is arranged thereon, in the first position thereof are combined with the contact support (1) along the longitudinal axis L, and so this inner surface (22) at least partially surrounds the clamping spring (4), or
- in one method step the contact opener (5) is arranged in the first position thereof on the contact support (1) and/or on the clamping spring (4), wherein at least one contact element (3) is inserted in the contact support (1) already in parallel with the longitudinal axis (L) and is held thereby in a supporting manner, wherein the clamping spring (4) is arranged on the rear end (32), and
- in a further method step the housing part (2) is assembled on the contact support (1) in that
the housing part (2) and the contact support (1) are combined along the longitudinal axis L, and so this inner surface (22) at least partially surrounds the clamping spring (4),
or
- in one method step one or more contact openers (5) are arranged on the housing part (2),
- in a further method step such a preassembled unit is attached to a contact support (1), and
- only then are one or more contact elements (3) inserted, each with a clamping spring (4) arranged thereon,
and so this inner surface at least partially surrounds the clamping spring (4), wherein the one or more contact openers (5) are arranged between this inner surface (22) and the clamping spring (4) in the first position thereof,
wherein the contact opener(s) (5) is/are fixed to this inner surface (22) of the housing part (2), to the clamping spring (4) or to the contact support (1) prior to assembling the housing part (2) on the contact support (1).

## Revendications

1. Connecteur électrique, qui peut être raccordé à une extrémité d'une ligne électrique ou d'un câble, où l'extrémité à raccorder possède au moins une extrémité de fil libre, et où le connecteur est à relier à un connecteur complémentaire du connecteur le long d'un axe longitudinal (L), avec les caractéristiques suivantes :
- un support de contact (1) ;
- au moins un élément de contact (3), qui est introduit dans le support de contact (1) parallèlement à cet axe longitudinal (L) et retenu de manière porteuse par celui-ci, où l'élément de contact (3) présente une extrémité avant et une extrémité arrière (31, 32), et où l'extrémité arrière (32) présente un ressort de serrage (4) avec une ouverture de serrage (41), dans laquelle l'au moins une extrémité de fil libre peut être serrée ;
- une partie boîtier (2), qui est montée sur le support de contact (1) et présente une surface intérieure (22), qui, après le montage, entoure au moins en partie le ressort de serrage (4) ;
- un dispositif d'ouverture de contact (5), en particulier dispositif d'ouverture de contact (5) allongé, lequel est à associer au ressort de serrage (4), est disposé au moins en partie entre cette surface intérieure (22) et le ressort de serrage (4) et, après le montage, est retenu de manière mobile entre deux positions ;
où un premier mouvement est un mouvement de traction du dispositif d'ouverture de contact (5) le long de l'axe longitudinal (L), qui s'effectue dans la direction d'observation de l'extrémité arrière (32) de l'élément de contact (3), et un deuxième mouvement est un mouvement coulissant du dispositif d'ouverture de contact (5) le long de l'axe longitudinal (L), qui s'effectue dans la direction d'observation de l'extrémité avant (31) de l'élément de contact (3) ;
où la surface intérieure (22) réalise une zone, dans laquelle, dans une première position du dispositif d'ouverture de contact (5), au moins une partie du dispositif d'ouverture de contact (5) est reçue, de sorte que le ressort de serrage (4) est libéré ;
**caractérisé en ce que**
- respectivement une surface (51) orientée au moins en partie transversalement par rapport à l'axe longitudinal (L) est réalisée sur cette surface intérieure (22) et sur une face (5a) du dispositif d'ouverture de contact (5) tournée vers cette surface intérieure (22) ;
moyennant quoi, pour l'actionnement du ressort de serrage le long de la direction longitudinale, le dispositif d'ouverture de contact (5) peut être déplacé dans une deuxième position par un premier mouvement de glissement sur la surface (51) de cette surface intérieure (22) orientée transversalement par rapport à l'axe longitudinal (L) à partir de la première position, dans laquelle le ressort de serrage (4) est libéré, dans laquelle le dispositif d'ouverture de contact (5) comprime le ressort de serrage (4), de sorte que l'ouverture de serrage est ouverte pour l'insertion ou l'enlèvement de cette extrémité de fil libre, et le dispositif d'ouverture de contact (5), par un deuxième mouvement de glissement sur la surface (51) de cette surface intérieure (22) orientée transversalement par rapport à l'axe longitudinal (L), peut être ramené en direction de la première position bloquant l'ouverture de serrage.

2. Connecteur électrique selon la revendication 1, dans lequel le ressort de serrage est un ressort de traction à cage, qui est disposé de manière serrée sur l'élément de contact.

3. Connecteur électrique selon l'une quelconque des revendications 1 à 2, dans lequel le dispositif d'ouverture de contact (5) sur le deuxième côté long (5b) opposé au premier côté long (5a) du dispositif d'ouverture de contact (5) s'applique directement ou indirectement sur le ressort de serrage (4) et/ou le dispositif d'ouverture de contact (5) est réalisé d'une seule pièce.

4. Connecteur électrique selon l'une quelconque des revendications 1 à 3, dans lequel un deuxième côté long (5b) du dispositif d'ouverture de contact (5) opposé au premier côté long (5a) présente une surface plane, laquelle est orientée parallèlement à l'axe longitudinal (L).

5. Procédé pour le montage d'un connecteur électrique selon l'une quelconque des revendications 1 à 4, dans lequel
soit :
- dans une étape de procédé, au moins un élément de contact (3) est introduit parallèlement à l'axe longitudinal (L) dans le support de contact (1) et ensuite est retenu de manière porteuse par celui-ci, où le ressort de serrage (4) est disposé sur l'extrémité arrière (32),
- dans une autre étape de procédé, la partie boîtier (2) ainsi que le dispositif d'ouverture de contact (5), qui est déjà disposé sur cette surface intérieure (22) de la partie boîtier, est montée sur le support de contact (1) du fait que
le dispositif d'ouverture de contact (5) disposé sur la partie boîtier (1) est associé au ressort de serrage (4) et la partie boîtier (1) et le dispositif d'ouverture de contact (5) disposé sur celle-ci est orientée vers ce ressort de serrage (4), et
la partie boîtier (2) ainsi que le dispositif d'ouverture de contact (5) disposé sur celle-ci dans la première position de celui-ci sont réunis le long de l'axe longitudinal L au support de contact (1), de sorte que cette surface intérieure (22) entoure au moins en partie le ressort de serrage (4),
ou
- dans une étape de procédé, le dispositif d'ouverture de contact (5) dans la première position de celui-ci est disposé sur le support de contact (1) et/ou sur le ressort de serrage (4), où au moins un élément de contact (3) est déjà introduit parallèlement à l'axe longitudinal (L) dans le support de contact (1) et est retenu de manière porteuse par celui-ci, où le ressort de serrage (4) est disposé sur l'extrémité arrière (32), et
- dans une autre étape de procédé, la partie boîtier (2) est montée sur le support de contact (1) du fait que
la partie boîtier (2) et le support de contact (1) sont réunis le long de l'axe longitudinal L, de sorte que cette surface intérieure (22) entoure au moins en partie le ressort de serrage (4),
ou
- dans une étape de procédé, un ou plusieurs dispositifs d'ouverture de contact (5) sont disposés sur la partie boîtier (2),
- dans une autre étape de procédé, une telle unité préassemblée est fixée sur un support de contact (1), et
- ce n'est qu'ensuite qu'un ou plusieurs éléments de contact (3) avec respectivement un ressort de serrage (4) disposé sur celui-ci sont introduits,
de sorte que cette surface intérieure entoure au moins en partie le ressort de serrage (4), où l'un des ou les plusieurs dispositifs d'ouverture de contact (5) sont disposés entre cette surface intérieure (22) et le ressort de serrage (4) dans la première position de celui-ci,
où le ou les dispositifs d'ouverture de contact (5) avant le montage de la partie boîtier (2) sur le support de contact (1) est ou sont fixés sur cette surface intérieure (22) de la partie boîtier (2), sur le ressort de serrage (4) ou sur le support de contact (1).
